# EUROPÄISCHE PATENTSCHRIFT

(11) **EP 0 365 776 B1**
(45) Veröffentlichungstag und Bekanntmachung des Hinweises auf die Patenterteilung: **06.05.1992**
(21) Anmeldenummer: 89115045.0
(22) Anmeldetag: 16.08.1989
(51) Int. Cl.: B22D 11/126, B23K 7/00

(54) **Anordnung von Klemmbacken einer Brennschneidmaschine auf einer Stranggiessanlage**
Arrangement of clamping jaws on a flame-cutting machine for continuous casting
Dispositif de griffes de fixation sur une machine de découpage au chalumeau pour coulée continue

(30) Priorität: 16.09.1988 DE 8811766 U
(43) Veröffentlichungstag der Anmeldung: 02.05.1990
(73) Patentinhaber: MESSER GRIESHEIM GMBH, D-60314 Frankfurt (DE)
(72) Erfinder: Herbener, Klaus, D-6451 Bruchköbel (DE); Orban, Karl-Hubert, D-6000 Frankfurt 71 (DE); Schmunck, Karlheinz, D-6052 Mühlheim/Main (DE)

(56) Entgegenhaltungen:
- EP-A- 0 103 037
- DE-C- 3 243 810
- GB-A- 1 532 352

## Beschreibung

Die Erfindung betrifft eine Anordnung von Klemmbacken einer Brennschneidmaschine auf einer Stranggießanlage gemäß dem Oberbegriff des Anspruches 1.

Brennschneidmaschinen werden in Stranggießanlagen zum Unterteilen von einem oder auch mehreren nebeneinander liegenden Gußsträngen verwendet. Da die Gußstränge aus Bogen, Vertikal- und Horizontal-Stranggießanlagen mit einer gewissen Geschwindigkeit ausgefördert und über einen Rollengang weitertransportiert werden, ist während des Schneidvorganges eine Synchronisation der Geschwindigkeiten von Strang- und Brennschneidmaschine erforderlich.

Um diese Synchronisation sicherzustellen, ist es z. B. aus der DE PS 26 25 758 bekannt, die Brennschneidmaschine an die Seitenflächen des Stranges anzuklemmen. Die seitlich an den Strang anlegbaren Klemmbacken sind dabei um eine gemeinsame Achse schwenkbar gelagert.

Aufgrund wirtschaftlicher Überlegungen soll, der zum Unterteilen des sich kontinuierlich fortbewegenden Stranges benötigte Zeitaufwand klein gehalten werden. Daher wird angestrebt, den Brenner möglichst rasch nach dem erfolgten Anklemmen der Brennschneidmaschine an den Strang in seine seitliche Anschneidstellung zu verschwenken.

Die Anschneidstellung des Brenners ist bei gleichbreiten aber unterschiedlich hohen Strängen jeweils eine andere. Dagegen ist der von den beiden Klemmbacken zwischen sich gebildete Öffnungswinkel und damit die lagemäßige Klemmstellung der Klemmbacken nur von der Breite des Stranges, nicht aber von der Höhe desselben abhängig. Daher ist es nicht möglich, die Schwenkbewegung des Brenners an die der Klemmbacken synchron anzukoppeln, um dadurch zu erreichen, daß der Brenner automatisch nach erfolgter Klemmstellung der Klemmbacken in seiner Anschneidstellung positioniert ist.

In der den Oberbegriff des Anspruchs 1 bildenden DE 32 43 810 C 1 wird daher vorgeschlagen, die Klemmbacken in ihrer Klemmstellung reibschlüssig an die Stranglängskante anzulegen, so daß sich der Schneidbrenner im Anklemmzustand der Brennschneidmaschine am Strang unabhängig von der Höhe des Stranges, automatisch in seiner Anschneidstellung befindet. Die Lagerstellen der Klemmbacken und des Schneidbrenners sind auf getrennten Wellen angeordnet. Die Drehachse befindet sich bei den Klemmbacken außerhalb deren Längsachsen und bei dem Schneidbrenner auf dessen Längsachse. Daher verschwenken die Brenner- und Klemmbackenlängsachsen ungleich, was bei unterschiedlich breiten Strängen und bei unterschiedlichen Stranggußformen wie Knüppel-, Block- oder Rundquerschnitten zu unterschiedlichen An- und Ausschneidpunkten des Schneidbrenners führen würde.

Um diesen Nachteil zu beseitigen, wird in der DE 32 43 810 C1 weiterhin vorgeschlagen, an der Klemmbacke ein Formstück zu befestigen, dessen Anlagefläche so geformt ist, daß bei gleichbreiten aber unterschiedlich hohen Strängen die Änderung der Winkelverstellung der Längsachse des Brenners in seiner Anschneidstellung der Winkelverstellung größenmäßig entspricht mit der die Klemmbacke ihre Anklemmlage ändert.

Dabei ist jedoch ein Verschwenken des Schneidbrenners in seine seitliche Anklemmstellung ohne Neueinstellung der Schneidsteuerung nur bei Gußsträngen mit den Querschnittsdurchmessern a und b, deren Längen innerhalb der Verhältnisse a > 1/2 b und a > b liegen, möglich.

Der Erfindung liegt daher die Aufgabe zugrunde, Brennschneidmaschinen so tangential an eine Stranglängskante anzuklemmen, daß unabhängig von der Höhe, der Breite und der Stranggußform der Schneidbrenner im Anklemmzustand der Brennschneidmaschine am Strang auf einen vorgegebenen An- und/oder Ausschneidpunkt eingestellt und die Schneidsteuerung justiert ist.

Diese Aufgabe wird erfindungsgemäß mit den Merkmalen des kennzeichnenden Teiles des Hauptanspruches gelöst.

Mit der Weiterbildung der Erfindung gemäß den Merkmalen der Unteransprüche 2 und 3 wird das nahezu parallele Verschwenken des Schneidbrenners und der Klemmbacke mit konstruktiv einfachen Bauelementen erreicht. Durch die Anordnung der Mitnahmeelemente im mittleren Drittel, vorzugsweise in nahezu der Mitte, der Klemmbacken werden Einstellfehler verkleinert.

Eine vorteilhafte Weiterbildung der Erfindung wird durch die Merkmale der Ansprüche 4 bis 6 erreicht. Durch die spielfreie Lagerung und Befestigung aller Bauteile bzw. -gruppen, die zum Anklemmen, Positionieren des Schneidbrenners und zum Schneiden benötigt werden, wird eine konstante Schnittfuge auch bei starker Strangoszillation erreicht.

Die Erfindung ermöglicht es, im Bedarfsfalle nunmehr bei allen vorkommenden Stranggußformen unabhängig von der Breite und der Höhe sofort nach Anklemmung der Brennschneidmaschine an dem Strang mit dem Brennschneiden zu beginnen. Eine Neueinstellung der Schneidsteuerung entfällt.

Ein Ausführungsbeispiel ist in der Zeichnung dargestellt und wird im folgeden näher beschrieben.

Es zeigen:
Fig. 1 eine Vorderansicht von zwei unterschiedlich breiten Strängen, an denen auf der rechten Blattseite eine bekannte und auf der linken Blattseite eine erfindungsgemäße Klemmbacke tangential anliegt
Fig. 2 eine Vorderansicht der Anordnung der Schneidsteuerung
Fig. 3 eine spielfrei einstellbare Lagerstelle

In Fig. 1 ist in der rechten Blatthälfte eine Klemmbacke 10 dargestellt, mit der eine nicht dargestellte Brennschneidmaschine an einen Strang 11 mittels eines an der Klemmbacke 10 befestigten Formstückes 12 angeklemmt ist. Der Strang wird dabei auf einem Rollengang 13 kontinuierlich fortbewegt.

Der Brennschnitt geschieht mit einem Schneidbrenner dessen Längsachse 14 die Anschneidstellung des Brenners bezüglich des Stranges 11 verdeutlicht. Bei einem Strang 15, der eine geringere Breite und Höhe als der Strang 11 aufweist, ist die Anschneidstellung des Brenners durch die Lage der Längsachse 16 dargestellt. In Fig. 1 sind die größt- bzw. kleinstmöglichen Stränge 11 bzw. 15 dargestellt, zu deren Längskante der Schneidbrenner ohne Neueinstellung der Schneidsteuerung in seine Anschneidstellung verschwenkt werden kann. Die Schneidsteuerung besteht bei der bekannten Einrichtung aus mindestens einem Schaltelement und einem Schalter, die an Verlängerungen der Klemmbacke 10 und des Schneidbrenners angeordnet sind.

In der linken Blatthälfte von Fig. 1 ist eine Klemmbacke 17 in einer Lage 18 dargestellt, in der sie auf der oberen Längskante 19 des Stranges 11 anliegt. Die Klemmbacke 17 ist in einer von der Drehachse 20 des Schneidbrenners getrennten Drehachse 21 in der gleichen horizontalen Ebene 22 angeordnet. Spiegelbildlich hierzu ist selbstverständlich auf der rechten Blattseite der Fig. 1 in der gleichen Lage eine nicht dargestellte Klemmbacke angeordnet, so daß die Drehachse 20 des Schneidbrenners zwischen den beiden Klemmbacken und mit gleichem Abstand zu den Drehachsen derselben angeordnet ist. Die Klemmbacke 17 befindet sich über der Mitte 23 der Drehachse 21. An der Klemmbacke 17 ist an ihrem zum Strang 11 gerichteten Ende ein Formstück 24 befestigt, das mit seiner Anlagefläche 25 an der Längskante 19 des Stranges anliegt. Die Anlagefläche 25 des Formstückes ist eine eben ausgebildete Fläche, die im wesentlichen parallel zu der Klemmbackenlängsachse 26 verläuft. Im mittleren Drittel der Klemmbacken ist ein einstellbares Mitnahmeelement 27 für die Mitnahme des Schneidbrenners von der linken (entsprechendes ist bei der rechten Klemmbacke vorgesehen) befestigt. Die Schneidbrennerlängsachse ist in der Fig. 1 mit 28 bezeichnet. Die Mitnahmefläche des Mitnahmeelementes ist dabei so für einen Abstand zu der Anlagefläche 25 des Formstückes ausgelegt, daß beim Verschwenken der Klemmbacken mit dem Schneidbrenner in die Anklemm- bzw. An- oder Ausschneidstellung, die Klemmbackenlängsachse 26 und die Schneidbrennerlängsachse 28 in der Schneidebene nahezu parallel verschwenken.

Durch eine Kopplung der Bewegungen des Brenners und der Klemmbacke während des Anklemmvorganges wird bei allen Knüppel-, Block- und Rundquerschnitten erreicht, daß zu dem Zeitpunkt, zu dem die Klemmbacke an der Längskante 19 des Stranges 11 anliegt, sich auch der Schneidbrenner mit seiner Brennerachse 28 in seiner Anschneidstellung befindet.

Mittels der nahezu parallelen Verschwenkung der Klemmbacke 17 mit dem Schneidbrenner wird gleichzeitig die Schneidsteuerung positioniert, so daß der Antrieb für die Schneidbewegung unverzüglich ausgelöst wird.

Die Drehachsen 20, 21, auf denen die Klemmbacken und der Schneidbrenner verschwenkt werden, sind als Wellen ausgebildet, die in ihrem Endbereich in spielfrei einstellbaren Lagerkörpern 29 angeordnet sind. In Fig. 3 ist der Endbereich einer Drehachse 21 dargestellt, der in Wälzkörpern, vorzugsweise Kegelrollenlagern, gelagert ist, welche über eine Verstellung der Spannmuttern 30 in axialer und radialer Richtung eingestellt werden.

Auf den Wellen der Drehachsen ist die Schneidsteuerung für die Steuerung des Arbeitsablaufes des Schneidbrenners mit den Arbeitsschritten Anschneiden - Schneiden - Schnitt beenden angeordnet. Die Schneidsteuerung besteht im wesentlichen aus zwei auf den Wellen der Klemmbacken angeordneten Schaltelementen 31, 32 und mindestens einem auf der Welle des Schneidbrenners angeordneten Schalter 33. Ein Nocken des Schaltelementes 32 betätigt beim Erreichen der Klemmbacken mit dem Schneidbrenner in der Anklemmstellung den Schalter 33 und löst mit dem erzeugten Schaltsignal die Schneidbewegung des Schneidbrenners von links nach rechts (in Fig. 2) aus. Entsprechend löst das Schaltelement 31 die Beendigung der Schneidbewegung aus.

Die Welle des Schneidbrenners ist hierzu über ein nur schematisch dargestelltes Getriebe 38 (Fig. 2) mit einem Antrieb 39 verbunden, der von dem Schalter 33 angesteuert wird.

Die Schaltelemente 31, 32 sind über Klemmscheiben 34, 35 in axialer und in Drehrichtung ohne Lagerspiel stufenlos einstellbar. Der Schalter 33 ist ebenfalls über eine Klemmscheibe 36 spielfrei auf der Welle des Schneidbrenners befestigt. Die immer gleiche Lage des Schalters ist durch eine Paßfeder 37 gewährleistet.

An der auf der Welle des Schneidbrenners angeordneten Klemmscheibe 36 ist ein Gegengewicht 40 angeordnet, mittels dem das Zahnspiel des Getriebes 38 kompensiert wird.

Nach einem weiteren nicht dargestellten Ausführungsbeispiel sind die Klemmbacken in einer gemeinsamen vertikalen Ebene auf einer gemeinsamen Welle angeordnet.

Durch die Erfindung ergeben sich genaue An- und Ausschneidpunkte über dem kpl. Arbeitsbereich der Maschine, auch für Rundblöcke und schmale Brammen. Durch die spielfreie Lagerung aller Elemente, die zum Anklemmen, Positionieren des Brenners und zum Schneiden benötigt werden, werden konstante Schnittfugen auch bei starker Strangoszillation erreicht.

Da die Mitnahme im unmittelbaren Brennerbereich liegt, erfolgt die Einstellung des Brennerabstandes zur Strangkante in einfacher Art und Weise.

## Patentansprüche

1. Anordnung von Klemmbacken einer Brennschneidmaschine auf einer Stranggießanlage, die in einer Anklemmstellung an der Stranglängskante reibschlüssig anlegbar und schwenkbar gelagert sind und mit einem Schneidbrenner, der in einer von der(n) Lagerstelle(n) der Klemmbacken getrennten Lagerstelle schwenkbar gelagert ist, wobei an den Klemmbacken (17) Formstücke (24) zur Anlage an die Stranglängskante (19) befestigt sind und eine der Klemmbacken und der Schneidbrenner synchron miteinander verschwenkbar sind und bei der Verschwenkung eine Schneidsteuerung positionieren,
dadurch gekennzeichnet, daß die Klemmbacken (17) sich über der Mitte (23) ihrer Drehachse (21) befinden und Mitnahmelemente (27) für die Mitnahme des Schneidbrenners (28) von der rechten oder linken Klemmbacke (17) aufweisen und beim Verschwenken der Klemmbacken (17) mit dem Schneidbrenner in die Anklemm- bzw. Anschneidstellung die Klemmbackenlängsachse (26) und die Schneidbrennerlängsachse (28) in der Schneidebene nahezu parallel zueinander verschwenken und die Drehachsen (20, 21) der Klemmbacken (17) und des Schneidbrenners (28) sich in einer gemeinsamen horizontalen oder vertikalen Ebene (22) befinden.

2. Anordnung nach Anspruch 1,
dadurch gekennzeichnet, daß die Formstücke (24) ebene Anlageflächen (25) aufweisen, die in etwa parallel zu den durch die Drehpunkte (21) verlaufenden Längsachsen (26) der Klemmbacken (17) sind.

3. Anordnung nach Anspruch 1 oder 2,
dadurch gekennzeichent, daß die Mitnahmeelemente (27) im mittleren Drittel der Klemmbacken (17) befestigt sind, deren Mitnahmeflächen so für einen Abstand zu den Anlageflächen (25) der Formstücke (24) ausgelegt sind, daß die nahezu parallele Verschwenkung der Schneidbrenner- und Klemmbackenlängsachse (26, 28) stattfindet.

4. Anordnung nach einem der Ansprüche 1 bis 3,
dadurch gekennzeichnet, daß die Drehachsen (20, 21) der Klemmbacken (17) und des Schneidbrenners (28) aus jeweils einer in ihren Endbereichen in spielfrei einstellbaren Lagerkörpern (29), vorzugsweise Wälzkörpern, angeordneten Wellen bestehen, daß auf den Wellen mindestens ein Schaltelement (31, 32) und ein Schalter (33) für die Steuerung des Schneidbrenners (28) beim Anschnitt und/oder beim Schnitt und/oder beim Schnittende angeordnet sind, und daß mindestens ein Schaltelement bzw. ein Schalter über eine Klemmverbindung (34, 35, 36) spielfrei und stufenlos einstellbar auf den Wellen befestigt ist.

5. Anordnung nach einem der Ansprüche 1 bis 4,
dadurch gekennzeichnet, daß die Lagerkörper (29) in axialer und radialer Richtung einstellbar sind.

6. Anordnung nach einem der Ansprüche 1 bis 5,
dadurch gekennzeichnet, daß die Welle des Schneidbrenners (28) über ein Getriebe (38) mit einem Antrieb (39) verbunden ist, deren Zahnspiele über ein auf dem Schalter (33) befestigtes Gegengewicht (14) kompensiert werden.

## Claims

1. Arrangement of clamping jaws of a flame-cutting machine on a continuous-casting installation, which clamping jaws can be placed frictionally in a clamping position against the longitudinal edge of the billet and are pivotably mounted, and having a cutting torch which is pivotably mounted at a bearing point separate from the bearing point(s) of the clamping jaws, in which arrangement shaped pieces (24) for bearing against the longitudinal edge (19) of the billet are fastened to the clamping jaws (17), and one of the clamping jaws and the cutting torch are pivotable synchronously with one another and position a cutting control system during the pivoting,
characterised in that the clamping jaws (17) are located above the centre (23) of their pivot (21) and have entrainment elements (27) for the entrainment of the cutting torch (28) by the right-hand or left-hand clamping jaw (17), and, during the pivoting of the clamping jaws (17) with the cutting torch into the clamping or initial cutting position, the clamping-jaw longitudinal axis (26) and the cutting-torch longitudinal axis (28) pivot virtually parallel to one another in the cutting plane, and the pivots (20, 21) of the clamping jaws (17) and of the cutting torch (28) are located in a common horizontal or vertical plane (22).

2. Arrangement according to Claim 1,
characterised in that the shaped pieces (24) have flat bearing surfaces (25) which are approximately parallel to the longitudinal axes (26) of the clamping jaws (17) running through the pivot points (21).

3. Arrangement according to Claim 1 or 2,
characterised in that the entrainment elements (27) are fastened in the central third of the clamping jaws (17), the entrainment surfaces of which entrainment elements (27) are designed to be at a distance from the bearing surfaces (25) of the shaped pieces (24) such that the virtually parallel pivoting of the cutting-torch and clamping-jaw longitudinal axis (26, 28) takes place.

4. Arrangement according to Claims 1 to 3,
characterised in that the pivots (20, 21) of the clamping jaws (17) and of the cutting torch (28) in each case consist of a shaft arranged in its end area in bearing bodies (29), preferably rolling-contact bodies, which can be adjusted free of play, in that at least one switching element (31, 32) and a switch (33) for the control of the cutting torch (28) during the initial cut and/or during the cut and/or during the end of cut are arranged on the shafts, and in that at least one switching element or a switch is fastened to the shafts via a clamping connection (34, 35, 36) in such a way as to be infinitely adjustable free of play.

5. Arrangement according to one of Claims 1 to 4,
characterised in that the bearing bodies (29) are adjustable in axial and radial direction.

6. Arrangement according to one of Claims 1 to 5,
characterised in that the shaft of the cutting torch (28) is connected via gearing (38) to a drive (39) whose tooth play is compensated via a counterweight (40) fastened to the switch (33).

## Revendications

1. Dispositif de mâchoires de fixation pour une machine de découpage au chalumeau destinée à une installation de coulée en continu qui peut être appliquée en position de pincement, par une liaison par frottement contre le bord longitudinal du cordon de coulée, et est montée pivotante, en comportant un chalumeau d'oxycoupage qui est basculant dans un palier distinct des ou du palier des mâchoires, les mâchoires (17) portant des pièces de forme (24) pour s'appliquer contre l'arête longitudinale (19) du cordon de coulée, et l'une des mâchoires et le chalumeau pouvant pivoter de manière synchrone, et ce pivotement positionne une commande de coupe,
caractérisé en ce que : les mâchoires (17) se trouvent au-delà de leur milieu (23) de leur axe de rotation (21) et comportent des éléments d'entraînement (27) pour entraîner le chalumeau (28) de la mâchoire droite ou gauche (17) et lors du basculement des mâchoires (17) avec le chalumeau en position de pincement ou de coupe, l'axe longitudinal (26) des mâchoires et l'axe longitudinal (28) du chalumeau pivotent de manière pratiquement parallèle dans le plan de coupe et les axes de rotation (20, 21) des mâchoires (17) et du chalumeau (28) se trouvent dans un plan horizontal ou vertical (22) commun.

2. Dispositif selon la revendication 1,
caractérisé en ce que les pièces de forme (24) présentent des surfaces d'application (25) planes qui sont pratiquement parallèles aux axes longitudinaux (26) des mâchoires (17) passant par les points de rotation (21).

3. Dispositif selon la revendication 1 ou 2,
caractérisé en ce que les éléments d'entraînement (27) sont fixés sur le tiers central des mâchoires (17) et leurs surfaces d'entraînement sont prévues ainsi pour une distance par rapport aux surfaces d'application (25) des pièces de forme (24) pour avoir un pivotement pratiquement parallèle de l'axe longitudinal du chalumeau et de celui des mâchoires (26, 28).

4. Dispositif selon l'une des revendications 1 à 3,
caractérisé en ce que les axes de rotation (20, 21) des mâchoires (17) et du chalumeau (28) sont constitués par des arbres logés par leurs extrémités dans des corps de palier (29) réglables sans jeu de préférence des organes de roulement, et en ce qu'au moins un élément de commutation (31, 32) et un commutateur (33) pour la commande du chalumeau (28) au moment de l'attaque et/ou lors de la coupe et/ou à la fin de la coupe sont prévus sur les arbres, et en ce qu'au moins un élément de commutation ou un commutateur est fixé sur les arbres sans jeu et de manière réglable en continu par l'intermédiaire d'une liaison par pincement (34, 35, 36).

5. Dispositif selon l'une des revendications 1 à 4,
caractérisé en ce que les corps de palier (29) sont réglables dans la direction axiale et dans la direction radiale.

6. Dispositif selon l'une des revendications 1 à 5,
caractérisé en ce que l'arbre du chalumeau (28) est relié à un moyen d'entraînement (39) par l'intermédiaire d'une transmission (38), le jeu des dents étant compensé par un contrepoids (14) fixé sur le commutateur (33).
